# EUROPÄISCHE PATENTSCHRIFT

(11) **EP 1 707 520 B1**
(45) Veröffentlichungstag und Bekanntmachung des Hinweises auf die Patenterteilung: **06.01.2010**
(21) Anmeldenummer: 06006211.4
(22) Anmeldetag: 25.03.2006
(51) Int. Cl.: B65H 35/02, B65H 35/04, B65H 39/075

(54) **Kontinuierlich arbeitende Querschneidanlage**
Continuously operating cross cutter
Dispositif à coupe transversale travaillant en continu

(30) Priorität: 29.03.2005 DE 102005015766
(43) Veröffentlichungstag der Anmeldung: 04.10.2006
(73) Patentinhaber: bielomatik Leuze GmbH + Co. KG, 72639 Neuffen (DE)
(72) Erfinder: Fix, Uwe, 72636 Frickenhausen (DE)
(74) Vertreter: Thul, Hermann

(56) Entgegenhaltungen:
- US-A- 3 297 174
- US-A- 4 466 603
- US-B1- 6 659 442

## Beschreibung

Die Erfindung betrifft eine kontinuierlich arbeitende Querschneidanlage für Papierkleinformate mit mehreren Abwickelstationen für jeweils eine Papierrolle, wobei jeder Abwickelstation eine Längsschneideinheit zum Aufteilen der Papierrolle in zwei Papierbahnen mit zur Breite der Papierrolle halbierter Breite zugeordnet ist, mit einer gemeinsamen Förderstrecke für alle Papierbahnen, zu der die Abwickelstationen quer ausgerichtet angeordnet sind, wobei Umlenkmittel zur Querumlenkung der Papierbahnen von den Abwickelstationen zu der Förderstrecke vorgesehen sind, sowie mit einer der Förderstrecke zugeordneten Nivellierstation, an der die Papierbahnen auf ein gemeinsames Höhenniveau zusammenführbar sind, mit einer Querschneideinrichtung zum Vereinzeln der Papierbahnen in Papierbögen und mit einer Sammelstation, an der die kontinuierlich angefertigten Papierbögen zu Riesen stapelbar sind.

Kontinuierlich arbeitende Querschneidanlagen für Papierkleinformate sind allgemein bekannt. Eine bekannte Querschneidanlage weist mehrere Abwickelstationen auf, die quer zu einer Förderstrecke für die Papierbahnen ausgerichtet sein können. Jede Abwickelstation wird mit einer Papierrolle versehen, deren Papierbahnen abgezogen, über Umlenkmittel zu der Förderstrecke umgelenkt und zuvor mittels eines Längsschneiders halbiert werden. Die halbierten Papierbahnen werden aufeinandergelegt und der Nivellierstation zugeführt. Dort kommen die Papierbahnen aller Abwickelstationen in unterschiedlichen Höhen, aber etwa übereinander fluchtend an und werden in der Nivellierstation auf gleiche Höhe gebracht, so dass alle Papierbahnen der Abwickelstationen im Wesentlichen bündig übereinander liegen und zur Querschneideinrichtung weitergefördert werden. In der Querschneideinrichtung werden die Papierbahnen zu Papierbögen geschnitten, die anschließend zu einer Sammelstation gefördert und dort zu Stapeln, sogenannten Riesen, aufeinandergeschoben werden.

Um Riesstapel in unterschiedlichen Farben bilden zu können, werden die unterschiedlichen Farben nacheinander auf der Querschneidanlage gefahren und anschließend die entsprechenden Riese von Hand zu der gewünschten Farbkombination zusammengestapelt und anschließend verpackt.

Aufgabe der Erfindung ist es, eine Querschneidanlage der eingangs genannten Art zu schaffen, die die einfache Stapelung unterschiedlich farbiger Riese ermöglicht.

Diese Aufgabe wird dadurch gelöst, dass die Nivellierstation und die Förderstrecke Führungsmittel aufweisen, die die Papierbahnen der Abwickelstationen separiert nebeneinander führen und die vereinzelten Papierbögen der Papierbahnen jeder Abwickelstation jeweils in paralleler vorgegebener Aufreihung nebeneinander ausrichten, um für die aus jeder Abwickelstation hervorgegangenen Papierbögen jeweils separate Riese an der Sammelstation zu erzielen. Durch die erfindungsgemäße Lösung bleiben die Papierbahnen jeder Abwickelstation während der Arbeitsvorgänge innerhalb der Querschneidanlage voneinander getrennt, so dass im Bereich der Sammelstation eine Anzahl von nebeneinander liegenden Riesen aufgeschoben und gestapelt wird, die der Anzahl der vorgelegten Papierrollen entspricht, Dadurch ist es insbesondere möglich, an den verschiedenen Abwickelstationen Papierrollen unterschiedlicher Farben vorzulegen und die unterschiedlich farbigen Riese am Ende der Förderstrecke aus der Sammelstation in nebeneinander liegender Aufreihung zu entnehmen. Die erfindungsgemäße Lösung ist für Papierkleinformate, insbesondere DIN A3, DIN A4 und kleinere Formate geeignet. Die Querschneidanlage ist vorteilhaft für die Verarbeitung mehrerer Papierrollen als sogenannte mehrnutzige Anlage vorgesehen. Die Papierrollen bestehen vorteilhaft aus unterschiedlichen Farben, können aber in gleicher Weise auch für mehrere, gleichfarbige Papierrollen eingesetzt werden. Wesentlich ist es, dass die Papierbahnen jeder Abwickelstation insbesondere über die gesamte Förderstrecke in Querrichtung der Förderstrecke seitlich versetzt zueinander laufen und somit die Papierbahnen jeweils einer Abwickelstation auch jeweils eigene Riese bilden.

In Ausgestaltung der Erfindung sind benachbarte Papierbahnen in ihren Randbereichen überlappend geführt und es sind Längsschneider vorgesehen, die die Papierbahnen in den Überlappungsbereichen auf Maßbreite schneiden. Die Papierbahnen werden zwar seitlich versetzt zueinander nebeneinander geführt. Gleichzeitig ist aber eine geringfügige Überlappungsbreite vorgesehen, um durch die Längsschneider definierte Längskanten zu schaffen. Dadurch, dass jeweils ein Längsschneider gleichzeitig den einen Randbereich der einen Papierbahn und den benachbarten Randbereich der anderen Papierbahn schneidet, liegen die geschnittenen Längskanten der benachbarten Papierbahnen anschließend bündig und auf Stoß während der weiteren Förderung nebeneinander.

In weiterer Ausgestaltung der Erfindung schließt an die Sammelstation ein kontinuierlich arbeitender Querförderer zum hintereinander geordneten Abführen der Riese von der Sammelstation an, und dem Querförderer ist eine Abstapeleinheit zugeordnet, in der die Riese ihrer Querförderreihenfolge entsprechend zu Riesblöcken übereinander stapelbar sind. Dadurch erfolgt eine maschinelle Stapelung der Riese zu gewünschten Riesblöcken, ohne dass eine manuelle Stapelung erfolgen muss. Falls mehrfarbige Riesblöcke, sogenannte Regenbogenriese, gebildet werden sollen, so kann die Stapelfolge der übereinander liegenden, unterschiedlich farbigen Riese durch die zuvor erfolgte Erzeugung der Riese in der Querschneidanlage vorgegeben werden. Denn die Stapelfolge entspricht zwangsläufig der Reihenfolge der in der Sammelstation nebeneinander gebildeten Riese in Querrichtung des Querförderers gesehen. Falls die Stapelung von unten nach oben erfolgt, so ist das auf dem Querförderer in Querrichtung zur Förderstrecke geförderte erste Ries das unterste Ries und das letzte Ries in entsprechender Weise das oberste Ries des gebildeten Riesblockes. Falls daher in einem entsprechenden Riesblock mit fünf unterschiedlichen Riesfarben, insbesondere den Farben rot, orange, gelb, grün, blau die oben liegende Farbe rot und die unten liegende Farbe blau sein soll, so bilden in einfacher Weise auf der Querschneidanlage die roten Papierbahnen der roten Papierrolle und die blauen Papierbahnen der blauen Papierrolle die jeweils außen liegenden Seitenbahnen auf der Förderstrecke, so dass die gebildeten Riese in den unterschiedlichen Farben anschließend in der richtigen Reihenfolge auf dem Querförderer quer abtransportiert und zu der Abstapeleinheit gebracht werden können.

In weiterer Ausgestaltung der Erfindung schließt an die Abstapeleinheit eine Verpackungsmaschine an, in der die Riesblöcke verpackbar sind. Dadurch ist eine maschinelle Verpackung der gebildeten Riesblöcke ermöglicht.

In weiterer Ausgestaltung der Erfindung ist die Verpackungsmaschine in diskontinuierlicher Arbeitsweise ausgeführt und zwischen der Abstapeleinheit und der Verpackungsmaschine ist eine Taktstrecke vorgesehen, die eine Synchronisierung der Zufuhr der Riesblöcke auf den Arbeitstakt der Verpackungsmaschine vornimmt. Dadurch ist eine vollautomatische Zufuhr der in der Abstapeleinheit gebildeten Riesblöcke zu der Verpackungsmaschine gewährleistet.

In weiterer Ausgestaltung der Erfindung sind die Papierbahnen durch die Umlenkmittel und die Führungsmittel derart auf der Förderstrecke ausrichtbar, dass die nebeneinander liegenden Riese an der Sammelstation in Querrichtung des Querförderers gesehen in einer auf- oder absteigenden Reihenfolge angeordnet sind, die einer vorgegebenen, übereinander liegenden Stapelfolge der Riese in jedem durch die Abstapeleinheit gebildeten Riesblock entspricht. Diese Ausgestaltung ist insbesondere vorteilhaft für die Stapelung unterschiedlich farbiger Riese zu unterschiedlich farbigen Riesblöcken, die auch als Regenbogenriese oder Regenbogenriesblöcke bezeichnet werden.

Die Erfindung betrifft auch ein Verfahren zum Erstellen und Stapeln von unterschiedlich farbigen Riesen in einer Farbstapelfolge, wobei jeweils Bögen einer ersten Farbe und Bögen einer n-ten Farbe und Bögen einer n+1-ten Farbe gleichzeitig nebeneinander gesammelt und zu jeweils einem Ries gestapelt werden, wobei die nebeneinander liegende Aufreihung der Riese so gewählt wird, dass eine quer zu der Ansammelrichtung der Bögen gesehene Reihenfolge der unterschiedlich farbigen Riese der von oben nach unten oder von unten nach oben gesehenen Farbstapelfolge entspricht. Die Riese werden daher derart erstellt und nebeneinander ausgerichtet, dass sie anschließend lediglich in Querrichtung in einer Reihe hintereinander aufeinandergestapelt werden müssen, um eine gewünschte Farbstapelfolge eines entsprechenden Riesblockes zu erzielen. In vorteilhafter Weise werden die Riese somit in der quergesehenen Reihenfolge aufeinandergestapelt und bilden die gewünschten Riesblöcke. Das beschriebene Verfahren eignet sich insbesondere für die einfache Erstellung und Stapelung von unterschiedlich farbigen Riesblöcken aus mehreren, in sich einfarbigen, aber relativ zueinander unterschiedlich farbigen Riesen.

In Ausgestaltung des Verfahrens werden anschließend die durch die Stapelung der Riese gebildeten mehrfarbigen Riesblöcke verpackt. Im verpackten Zustand sind die Riesblöcke versandfertig.

Weitere Vorteile und Merkmale der Erfindung ergeben sich aus den Ansprüchen sowie aus der nachfolgenden Beschreibung eines bevorzugten Ausführungsbeispiels der Erfindung, das anhand der Zeichnungen dargestellt ist.
- Fig. 1: zeigt in einer Draufsicht eine Ausführungsform einer erfindungs- gemäßen Querschneidanlage mit einem an eine Sammelstation anschließenden Querförderer, einer Abstapeleinheit und einer Verpackungsmaschine,
- Fig. 2: in vergrößerter Darstellung einen ersten Teil der Querschneidan- lage nach Fig. 1 und
- Fig.3: ebenfalls in vergrößerter Darstellung einen zweiten Teil der Querschneidanlage nach Fig. 1,
- Fig. 4: in vergrößerter, schematischer isometrischer Darstellung eine Förderfolge von Riesen zwischen einer Sammelstation und ei- nem Querförderer unter Überfahren einer Abstapeleinheit und
- Fig. 5: in einer Darstellung ähnlich Fig. 4 die Bewegungsfolge von Rie- sen zwischen Sammelstation, Querförderer und Abstapeleinheit für die Ausführungsform nach den Figuren 1 bis 3.

Eine Querschneidanlage 1 nach Fig. 1 dient zur Erstellung von Papierkleinformaten und ist insgesamt fünfnutzig aufgebaut. Die Querschneidanlage 1 umfasst eine geradlinige Förderstrecke 5, auf die nachfolgend noch näher eingegangen werden wird. Der Förderstrecke 5 sind auf gegenüberliegenden Seiten - der Nutzenanzahl entsprechend - insgesamt fünf Abwickelstationen 2a bis 2e zugeordnet, in denen jeweils eine Papierrolle 3a bis 3e vorgelegt ist. Alle Papierrollen 3a bis 3e weisen zueinander unterschiedliche Farben auf. Die Abwickelstationen 2a bis 2e sind der Förderstrecke 5 so zugestellt, dass eine Drehachse der Papierrollen 3a bis 3e parallel zu einer Längsachse der Förderstrecke 5 verläuft. Die Abwickelstationen 2a bis 2e sind der Förderstrecke somit rechtwinklig, d.h. quer zugeordnet. In Förderrichtung der Förderstrecke 5 sind zwei Abwickelstationen 2a, 2b links der Förderstrecke 5 und drei Abwickelstationen 2c bis 2e rechts der Förderstrecke angeordnet. Jede Abwickelstation 2a bis 2e ist in grundsätzlich bekannter Weise mit einem Antrieb und einer Bremse für eine definierte Abwicklung der jeweiligen Papierrolle 3a bis 3e versehen. Zudem weist jede Abwickelstation 2a bis 2e Rollen- und Tänzeranordnungen auf, über die die von der jeweiligen Papierrolle abgezogene, endlose Papierbahn geführt ist. Ausgangsseitig jeder Abwickelstation 2a bis 2e ist jeder Papierbahn ein Längsschneider 6 zugeordnet, der die jeweilige Papierbahn entlang ihrer Länge halbiert, so dass für jede Papierrolle 3a bis 3e jeweils zwei gleich große Papierbahnen 3'a bis 3'e entstehen.

Im Bereich der Förderstrecke 5 sind jeder Abwickelstation 2a bis 2e Umlenkmittel 7 zugeordnet, die die beiden Papierbahnen 3'a bis 3'e jeder Abwickelstation 2a bis 2e um 90° in Förderrichtung der Förderstrecke 5 umlenken. Gleichzeitig sind die Umlenkmittel 7 für jede Abwickelstation 2a bis 2e so ausgebildet, dass die beiden Papierbahnen jeder Abwickelstation exakt übereinander gelegt werden. Für jedes so gebildete Paar aus Papierbahnen 3'a bis 3'e wird durch die Umlenkmittel 7 und nicht näher bezeichnete Führungsmittel im Bereich einer nachfolgenden Nivellierstation 8 eine eigene Förderspur geschaffen, wobei alle fünf Förderspuren auf der Förderstrecke 5 parallel nebeneinander liegen. Der Einfachheit halber wird jedes Paar von Papierbahnen nachfolgend als Papierbahn 3'a bis 3'e bezeichnet. Die Papierbahn 3'a bildet - in Förderrichtung gesehen - eine links außen liegendende Papierbahn. Nach rechts schließt die Papierbahn 3'b der Abwickelstation 2b an. Eine mittlere Papierbahn 3'c wird durch die Papierbahn 3'c der Abwickelstation 2c gebildet. Nach rechts anschließend an die mittlere Papierbahn ist die Papierbahn 3'd vorgesehen. Die der links außen liegenden Papierbahn 3'a rechts außen gegenüberliegende Papierbahn 3'e wird aus der Abwickelstation 2e gebildet. Die Papierbahnen 3'a bis 3'e werden zwischen der jeweiligen Abwickelstation 2a bis 2e und der Nivellierstation 8 in unterschiedlichen Höhen angefördert. Dadurch, dass alle fünf Bahnen 3'a bis 3'e seitlich versetzt zueinander angefördert werden, ist es grundsätzlich aber auch möglich, alle Papierbahnen 3'a bis 3'e bereits auf gleicher Höhe an der Nivellierstation 8 anzufördern. Die Nivellierstation 8 ist mit nicht näher bezeichneten Führungsmitteln versehen, die die Papierbahnen 3'a bis 3'e parallel zueinander und auf gleicher Höhe zueinander ausrichten. Dabei sind die Führungsmittel so ausgeführt, dass die jeweils zueinander benachbarten Papierbahnen 3'a bis 3'e einander in ihren seitlichen Randbereichen überlappen.

In Förderrichtung hinter der Nivellierstation 8 ist eine Längsschneideinrichtung L vorgesehen, die die Seitenränder der Papierbahnen 3'a bis 3'e auf Maß schneidet. Da die benachbarten Papierbahnen 3'a bis 3'e einander in ihren Randbereichen überlappen, ist ein Längsschneidelement für jeweils zwei einander überlappende Randbereiche der Papierbahnen 3'a bis 3'e vorgesehen, um gleichzeitig die beiden einander überlappenden Randbereiche zu schneiden. Die einzelnen Längsschneidelemente sind entsprechend der Maßbreite der Papierbahnen 3'a bis 3'e zueinander beabstandet.

Die Papierbahnen 3'a bis 3'e werden durchgängig kontinuierlich und mit identischen Fördergeschwindigkeiten gefördert. Nach der Längsschneideinrichtung L durchlaufen alle Papierbahnen 3'a bis 3'e eine gemeinsame Querschneideinrichtung 9, in der die Papierbahnen zu Papierbögen in dem jeweils gewünschten Papierkleinformat geschnitten werden. Bevorzugt werden Papierbahnen 3'a bis 3'e zu DIN A4-Bögen geschnitten. In dem in Förderrichtung an die Querschneideinrichtung 9 anschließenden Bereich der Förderstrecke 5 ist eine Abbremsstrecke 10 vorgesehen, die in die Sammelstation 11 übergeht. Hier werden die kontinuierlich angeförderten Papierbögen jeder Papierbahn 3'a bis 3'e allmählich zusammengeschoben und im Bereich der Sammelstation 11 zu Riesen gestapelt. Wie anhand der Fig. 5 erkennbar ist, haben die Riese der Einfachheit halber die gleichen Bezugszeichen erhalten wie die zugeordneten Papierbahnen 3'a bis 3'e.

Der Querschneideinrichtung 9 ist in grundsätzlich bekannter Weise eine Antriebsvorrichtung zugeordnet, die Führungs- und Förderwalzen antreibt, um einen exakten Vorzug der einzelnen Papierbahnen 3'a bis 3'e zu ermöglichen.

Jeder Abwickelstation 2a bis 2e ist eine hydraulische Steuereinheit S für eine Antriebssteuerung der jeweiligen Abwickelstation 2a bis 2e zugeordnet. In Abzugsrichtung der jeweiligen Papierrolle 3a bis 3e ist jeder Steuereinheit S an der jeweiligen Abwickelstation 2a bis 2e links angeordnet. Bei einem nicht dargestellten Ausführungsbeispiel der Erfindung ist es möglich, die Steuereinheiten S benachbarter Abwickelstationen 2a bis 2e spiegelsymmetrisch zueinander anzuordnen. Dadurch ist es möglich, die Abwickelstationen 2a bis 2e näher und damit kompakter zueinander aufzustellen, da die Zugänglichkeit zu der jeweiligen Steuereinheit S nicht zwischen den beiden benachbarten Abwickelstationen, sondern jeweils auf den voneinander abliegenden Seiten der Abwickelstationen gegeben ist.

Quer zur Förderrichtung der Förderstrecke 5 schließt an die Sammelstation 11 ein Querförderer 12 an. Der Querförderer 12 transportiert die an der Sammelstation 11 gebildeten Riese 3'a bis 3'e kontinuierlich quer zur Förderrichtung der Förderstrecke 5 ab, wobei die an der Sammelstation 11 jeweils nebeneinander liegenden fünf Riese 3'a bis 3'e mittels des Querförderers 12 in einer Reihe hintereinander abtransportiert werden. Dabei ist, wie anhand der Fig. 5 erkennbar, das rechts außen liegende Ries 3'e das vorderste Ries und das links außen liegende Ries 3'a das letzte Ries.

Der Querförderer 12 transportiert die Riese 3'a bis 3'e bevorzugt gruppenweise entsprechend der Nutzenanzahl zu einer Abstapeleinheit 13, wo jeweils fünf Riese 3'a bis 3'e übereinandergestapelt und als Riesblock gemäß Fig. 5 weiter transportiert werden. Jeder gebildete Riesblock wird mittels einer Taktstrecke 14 einer Verpackungsmaschine 15 zugeordnet, in der jeder Riesblock durch eine Papier- oder Folienverpackung verpackt wird. Anschließend werden die verpackten Riesblöcke aus der Verpackungsmaschine 15 herausgeführt und können gelagert, weiterverpackt oder versandt werden.

Die Taktstrecke 14 ist derart auf die diskontinuierlich arbeitende Verpackungsmaschine 15 abgestimmt, dass synchronisiert getaktet eine Zuführung der Riesblöcke je nach Verfügbarkeit der Verpackungsmaschine 15 erfolgt.

Da die fünfnutzige Querschneidanlage 1 mit fünf verschiedenfarbenen Papierrollen 3a bis 3e belegt wird, laufen an der Sammelstation 11 jeweils fünf unterschiedlich farbige Riese auf, die dann als Gruppe von fünf Riesen in der Abstapeleinheit 13 zu dem mehrfarbigen Riesblock zusammengeführt werden.

Alternativ zu der Vorlage von schmalen Papierrollen 3a bis 3e an jeder Abwickelstation 2a bis 2e sind die Abwickelstationen 2a bis 2e auch dafür ausgelegt, breite Papierrollen 4 aufzunehmen. Für die breiten Papierrollen 4 sind strichpunktiert dargestellte Umlenkmittel 7 jeder Abwickelstation 2a bis 2e zugeordnet. Bei dieser Ausführung werden die Papierbahnen der Papierrollen 4 nicht nebeneinander, sondern vielmehr übereinander auf der Förderstrecke 5 geführt und aufeinanderliegend an der Längsschneideinrichtung L und der anschließenden Querschneideinrichtung 9 in die gewünschten Papierformate geschnitten. Die Papierrollen müssen gleichfarbig ausgestaltet sein, so dass jeweils gleichfarbige Riese in der Sammelstation 11 gebildet werden. Bei der Ausführung mit breiten Papierrollen 4 werden lediglich vier Abwickelstationen 2a, 2b, 2d, 2e beladen. Die fünfte Abwickelstation 2c ist für diese Ausführung außer Betrieb gesetzt, kann aber bei einer anderen Ausführungsform auch ergänzend in Funktion gebracht werden. Da die von den vier Papierrollen 4 abgezogenen Papierbahnen die Breite der fünf schmalen Papierbahnen 3'a bis 3'e gemäß der Ausführungsform nach Fig. 1 aufweisen, ergibt sich dennoch eine fünfnutzige Querschneidanlage 1, da die Längsschneideinrichtung L alle Papierbahnen der Papierrollen 4 unter Bildung von fünf Teilbahnen gleichzeitig schneiden kann. Die Querförderung erfolgt bei dieser Ausführungsform gemäß Fig. 4 unter Überfahren der Abstapeleinheit zu der Verpackungsmaschine. Alternativ kann die Abstapeleinheit bei dieser Ausführung auch abgebaut werden. Dann erfolgt direkt eine Querförderung zur Verpackungsmaschine. Auch dies ist durch die schematische Darstellung nach Fig. 4 symbolisiert.

## Patentansprüche

1. Kontinuierlich arbeitende Querschneidanlage für Papierkleinformate mit mehreren Abwickelstationen (2a bis 2e) für jeweils eine Papierrolle (3a bis 3e), wobei jeder Abwickelstation eine Längsschneideinheit (6) zum Aufteilen der Papierrolle (3a bis 3e) in zwei Papierbahnen (3'a bis 3'e) mit zur Breite der Papierrolle halbierter Breite zugeordnet ist, mit einer gemeinsamen Förderstrecke (5) für alle Papierbahnen (3'a bis 3'e), zu der die Abwickelstationen (2a bis 2e) quer ausgerichtet angeordnet sind, wobei Umlenkmittel (7) zur Querumlenkung der Papierbahnen (3'a bis 3'e) von den Abwickelstationen (2a bis 2e) zu der Förderstrecke (5) vorgesehen sind, sowie mit einer der Förderstrecke (5) zugeordneten Nivellierstation (8), an der die Papierbahnen (3'a bis 3'e) auf ein gemeinsames Höhenniveau zusammenführbar sind, mit einer Querschneideinrichtung (9) zum Vereinzeln der Papierbahnen in Papierbögen und mit einer Sammelstation (11), an der die kontinuierlich angefertigten Papierbögen zu Riesen (3'a bis 3'e) stapelbar sind, **dadurch gekennzeichnet, dass** die Nivellierstation (8) und die Förderstrecke (5) Führungsmittel aufweisen, die die Papierbahnen (3'a bis 3'e) der Abwickelstationen (2a bis 2e) separiert nebeneinander führen und die vereinzelten Papierbögen der Papierbahnen jeder Abwickelstation jeweils in paralleler und vorgegebener Aufreihung nebeneinander ausrichten, um für die aus jeder Abwickelstation (2a bis 2e) hervorgegangenen Papierbögen jeweils separate Riese an der Sammelstation zu erzielen.

2. Querschneidanlage nach Anspruch 1, **dadurch gekennzeichnet, dass** benachbarte Papierbahnen (3'a bis 3'e) in ihren Randbereichen überlappend geführt sind und dass Längsschneider (L) vorgesehen sind, die die Papierbahnen in den Überlappungsbereichen auf Maßbreite schneiden.

3. Querschneidanlage nach Anspruch 1, **dadurch gekennzeichnet, dass** an die Sammelstation (11) ein kontinuierlich arbeitender Querförderer (12) zum hintereinander geordneten Abführen der Riese (3'a bis 3'e) von der Sammelstation (11) anschließt, und dass dem Querförderer (12) eine Abstapeleinheit (13) zugeordnet ist, in der die Riese ihrer Querförderreihenfolge entsprechend zu Riesblöcken übereinander stapelbar sind.

4. Querschneidanlage nach Anspruch 3, **dadurch gekennzeichnet, dass** an die Abstapeleinheit (13) eine Verpackungsmaschine (15) anschließt, in der die Riesblöcke verpackbar sind.

5. Querschneidanlage nach Anspruch 4, **dadurch gekennzeichnet, dass** die Verpackungsmaschine (15) in diskontinuierlicher Arbeitsweise ausgeführt ist, und dass zwischen der Abstapeleinheit (13) und der Verpackungsmaschine (15) eine Taktstrecke (14) vorgesehen ist, die eine Synchronisierung der Zufuhr der Riesblöcke auf den Arbeitstakt der Verpackungsmaschine (15) vornimmt.

6. Querschneidanlage nach Anspruch 1, **dadurch gekennzeichnet, dass** die Papierbahnen (3'a bis 3'e) durch die Umlenkmittel (7) und die Führungsmittel derart auf der Förderstrecke (5) ausrichtbar sind, dass die nebeneinander liegenden Riese an der Sammelstation (11) in Querrichtung des Querförderers (12) gesehen in einer auf- oder absteigenden Reihenfolge angeordnet sind, die einer vorgegebenen, übereinander liegenden Stapelfolge der Riese in jedem durch die Abstapeleinheit (13) gebildeten Riesblock entspricht.

7. Verfahren zum Erstellen und Stapeln von unterschiedlich farbigen Riesen in einer Farbstapelfolge, wobei jeweils Bögen einer ersten Farbe und Bögen einer n-ten Farbe und Bögen einer n+1-ten Farbe gleichzeitig nebeneinander gesammelt und zu jeweils einem Ries gestapelt werden, wobei die nebeneinander liegende Aufreihung der Riese (3'a bis 3'e) so gewählt wird, dass eine quer zu der Ansammelrichtung der Bögen gesehene Reihenfolge der unterschiedlich farbigen Riese der von oben nach unten oder von unten nach oben gesehenen Farbstapelfolge entspricht.

8. Verfahren nach Anspruch 7, **dadurch gekennzeichnet, dass** die Riese in der quergesehenen Reihenfolge aufeinandergestapelt werden.

9. Verfahren nach Anspruch 8, **dadurch gekennzeichnet, dass** die durch die Stapelung der Riese gebildeten mehrfarbigen Riesblöcke verpackt werden.

10. Vorrichtung zur Durchführung eines Verfahrens nach Anspruch 7, **dadurch gekennzeichnet, dass** eine Querschneidanlage nach Anspruch 1 vorgesehen ist, dass an die Sammelstation (11) ein Querförderer (12) zum hintereinander liegenden Abfördern der Riese aus der Sammelstation (11) anschließt, und dass dem Querförderer (12) eine Abstapeleinheit (13) zugeordnet ist, in der aus der Anzahl der in der Sammelstation (11) jeweils nebeneinander liegenden Riese jeweils ein Riesblock gebildet wird, in dem die entsprechende Anzahl von Riesen in ihrer in Querrichtung gesehenen Reihenfolge übereinandergestapelt ist.

## Claims

1. Continuously operating cross-cutting installation for small paper formats, having a plurality of unwinding stations (2a to 2e) for in each case one paper roll (3a to 3e), wherein each unwinding station is assigned a longitudinal-cutting unit (6) for dividing up the paper roll (3a to 3e) into two paper webs (3'a to 3'e) of a width which is half the width of the paper roll, having a conveying path (5) which is common to all the paper webs (3'a to 3'e) and in relation to which the unwinding stations (2a to 2e) are oriented transversely, wherein deflecting means (7) are provided for deflecting the paper webs (3'a to 3'e) transversely from the unwinding stations (2a to 2e) to the conveying path (5), and having a levelling station (8) which is assigned to the conveying path (5) and at which the paper webs (3'a to 3'e) can be brought together to a common vertical level, having a cross-cutting apparatus (9) for separating the paper webs into paper sheets, and having a collecting station (11), at which the continuously produced paper sheets can be stacked to form reams (3'a to 3'e), **characterized in that** the levelling station (8) and the conveying path (5) have guide means which guide the paper webs (3'a to 3'e) of the unwinding stations (2a to 2e) separately one beside the other and align the separated sheets of the paper webs of each unwinding station in a parallel and predetermined row arrangement one beside the other in each case in order to achieve in each case separate reams at the collecting station for the paper sheets coming from each unwinding station (2a to 2e).

2. Cross-cutting installation according to Claim 1, **characterized in that** adjacent paper webs (3'a to 3'e) are guided in an overlapping manner in their peripheral regions, and **in that** longitudinal cutters (L) are provided, and these cut the paper webs to width in the overlapping regions.

3. Cross-cutting installation according to Claim 1, **characterized in that** the collecting station (11) is followed by a continuously operating transverse conveyor (12) for removing the reams (3'a to 3'e) in ordered fashion one behind the other from the collecting station (11), and **in that** the transverse conveyor (12) is assigned a destacking unit (13) in which the reams can be stacked one above the other, corresponding to their ordering on the transverse conveyor, to form ream blocks.

4. Cross-cutting installation according to Claim 3, **characterized in that** the destacking unit (13) is followed by a packaging machine (15) in which the ream blocks can be packaged.

5. Cross-cutting installation according to Claim 4, **characterized in that** the packaging machine (15) is configured to operate discontinuously, and **in that** provided between the destacking unit (13) and the packaging machine (15) is a timing-control path (14) which synchronizes the feeds of the ream blocks with the operating cycle of the packaging machine (15).

6. Cross-cutting installation according to Claim 1, **characterized in that** the paper webs (3'a to 3'e) can be aligned on the conveying path (5) by the deflecting means (7) and the guide means such that the reams located one beside the other at the collecting station (11) are arranged, as seen in the transverse direction of the transverse conveyor (12), in an ascending or descending order which corresponds to a predetermined sequence in which the reams are stacked one above the other in each ream block formed by the destacking unit (13).

7. Method of producing and stacking differently coloured reams in a coloured stacking sequence, wherein in each case sheets of a first colour and sheets of an n^{th} colour and sheets of an n+1^{th} colour are simultaneously collected one beside the other and stacked to form a respective ream, wherein the arrangement of the reams (3'a to 3'e) in a row one beside the other is selected such that an ordering of the differently coloured reams, as seen transversely to the direction in which the sheets are collected, corresponds to the coloured stacking sequence as seen from top to bottom or from bottom to top.

8. Method according to Claim 7, **characterized in that** the reams are stacked one upon the other in the order seen in the transverse direction.

9. Method according to Claim 8, **characterized in that** the multicoloured ream blocks formed by stacking the reams are packaged.

10. Apparatus for implementing a method according to Claim 7, **characterized in that** a cross-cutting installation according to Claim 1 is provided, **in that** the collecting station (11) is followed by a transverse conveyor (12) for removing the reams one after the other from the collecting station (11), and **in that** the transverse conveyor (12) is assigned a destacking unit (13), in which the number of reams located one beside the other in each case in the collecting station (11) is used to form a respective ream block in which the corresponding number of reams is stacked one above the other in the order seen in the transverse direction.

## Revendications

1. Installation de coupe transversale travaillant en continu pour des petits formats de papier, avec plusieurs postes de déroulement (2a à 2e) pour un rouleau de papier respectif (3a à 3e), à chaque poste de déroulement étant associée une unité de coupe longitudinale (6) pour diviser le rouleau de papier (3a à 3e) en deux bandes de papier (3'a à 3'e), ayant une largeur de la moitié de la largeur du rouleau de papier, avec une section de transport commune (5) pour toutes les bandes de papier (3'a à 3'e), par rapport à laquelle les postes de déroulement (2a à 2e) sont orientés transversalement, des moyens de déviation (7) pour la déviation transversale des bandes de papier (3'a à 3'e) des postes de déroulement (2a à 2e) vers les sections de transport (5) étant prévus, et avec un poste de mise à niveau (8) associé à la section de transport (5), auquel les bandes de papier (3'a à 3'e) peuvent être rassemblées à un niveau en hauteur commun, avec un dispositif de coupe transversale (9) pour séparer les bandes de papier en feuilles de papier et avec un poste de collecte (11), auquel les feuilles de papier fabriquées en continu peuvent être empilées en rames (3'a à 3'e), **caractérisée en ce que** le poste de mise à niveau (8) et la section de transport (5) présentent des moyens de guidage qui guident séparément les unes à côté des autres les bandes de papier (3'a à 3'e) des postes de déroulement (2a à 2e) et qui orientent les feuilles de papier séparées des bandes de papier de chaque poste de déroulement à chaque fois en rangée juxtaposée parallèle prédéfinie, afin de produire sur le poste de collecte à chaque fois des rames séparées de feuilles de papier provenant de chaque poste de déroulement (2a à 2e).

2. Installation de coupe transversale selon la revendication 1, **caractérisée en ce que** des bandes de papier adjacentes (3'a à 3'e) sont guidées dans leurs régions de bords avec un chevauchement, et **en ce que** des dispositifs de coupe longitudinaux (L) sont prévus, lesquels coupent les bandes de papier dans les régions de chevauchement à la largeur mesurée.

3. Installation de coupe transversale selon la revendication 1, **caractérisée en ce que** l'on raccorde au poste de collecte (11) un transporteur transversal travaillant en continu (12) pour l'évacuation ordonnée les unes derrière les autres des rames (3'a à 3'e) du poste de collecte (11), et **en ce que** l'on associe au transporteur transversal (12) une unité d'empilage (13) dans laquelle les rames peuvent être empilées les unes sur les autres en blocs de rames en fonction de leur succession sur le transporteur transversal.

4. Installation de coupe transversale selon la revendication 3, **caractérisée en ce que** l'on raccorde à l'unité d'empilage (13) une machine d'emballage (15) dans laquelle les blocs de rames peuvent être emballés.

5. Installation de coupe transversale selon la revendication 4, **caractérisée en ce que** la machine d'emballage (15) est réalisée avec un mode de travail discontinu, et **en ce qu'**entre l'unité d'empilage (13) et la machine d'emballage (15), on prévoit une section de cadencement (14) qui effectue une synchronisation de l'alimentation des blocs de rames à la cadence de travail de la machine d'emballage (15).

6. Installation de coupe transversale selon la revendication 1, **caractérisée en ce que** les bandes de papier (3'a à 3'e) peuvent être orientées sur la section de transport (5) par les moyens de déviation (7) et les moyens de guidage de telle sorte que les rames juxtaposées soient disposées sur le poste de collecte (11), vu dans la direction transversale du transporteur transversal (12), dans une succession montante ou descendante, qui correspond à un empilage prédéfini superposé des rames dans chaque bloc de rames formé par l'unité d'empilage (13).

7. Procédé pour créer et empiler des rames de couleurs différentes dans un empilage de couleur, dans lequel, dans chaque cas, des feuilles d'une première couleur et des feuilles d'une n^{ième} couleur et des feuilles d'une n+1^{ième} couleur sont rassemblées simultanément les unes à côté des autres et sont empilées à chaque fois en une rame, la rangée juxtaposée de rames (3'a à 3'e) étant choisie de telle sorte qu'une succession de rames de différentes couleurs, vue transversalement à la direction de collecte des feuilles, corresponde à l'empilage de couleur vu de haut en bas ou de bas en haut.

8. Procédé selon la revendication 7, **caractérisé en ce que** les rames sont empilées les unes sur les autres dans la succession vue transversalement.

9. Procédé selon la revendication 8, **caractérisé en ce que** les blocs de rames multicolores formés par l'empilage des rames sont emballés.

10. Dispositif pour mettre en oeuvre un procédé selon la revendication 7, **caractérisé en ce qu'**une installation de coupe transversale selon la revendication 1 est prévue, **en ce qu'**un transporteur transversal (12) se raccorde au poste de collecte (11) pour l'évacuation les unes derrière les autres des rames hors du poste de collecte (11), et **en ce que** l'on associe au transporteur transversal (12) une unité d'empilage (13) dans laquelle à chaque fois un bloc de rames est formé à partir du nombre des rames respectives juxtaposées dans le poste de collecte (11), dans lequel bloc de rames le nombre de rames correspondant est empilé en succession les unes sur les autres, vu dans leur direction transversale.
